# EUROPÄISCHE PATENTSCHRIFT

(11) **EP 3 560 478 B1**
(45) Veröffentlichungstag und Bekanntmachung des Hinweises auf die Patenterteilung: **10.03.2021**
(21) Anmeldenummer: 18168848.2
(22) Anmeldetag: 23.04.2018
(51) Int. Cl.: A61J 9/06

(54) **FLASCHENHALTERSYSTEM**
BOTTLE HOLDER SYSTEM
SYSTÈME DE SUPPORT POUR BOUTEILLES

(43) Veröffentlichungstag der Anmeldung: 30.10.2019
(73) Patentinhaber: Wilbert, Veronika, 80805 München (DE); Wilbert, Sabrina, 80805 München (DE)
(72) Erfinder: Wilbert, Veronika, 80805 München (DE); Wilbert, Sabrina, 80805 München (DE)
(74) Vertreter: 2s-ip Schramm Schneider Bertagnoll Patent- und Rechtsanwälte Part mbB

(56) Entgegenhaltungen:
- GB-A- 2 474 895
- US-A1- 2008 290 225
- US-B1- 8 915 408

## Beschreibung

### Gebiet der Erfindung

Die Erfindung betrifft ein Flaschenhaltersystem, insbesondere ein Flaschenhaltersystem zur Unterstützung der Flüssigkeitsaufnahme für ein Baby bzw. Kleinkind.

### Hintergrund der Erfindung

Babys können mit Flaschen bzw. Milchflaschen gefüttert werden. Dies hat allerdings den Nachteil, dass mit einem Arm das Baby und mit der anderen Hand die Flasche gehalten werden müssen. Die fütternde Person hat damit keine freie Hand, um etwa während des Fütterns andere Aufgaben erledigen zu können.

Zur Lösung dieses Problems sind aus dem Stand der Technik Flaschenhaltersysteme bekannt, mit denen das Baby mit einer Flasche gefüttert werden kann, die fütternde Person aber dennoch eine Hand frei hat.

Ein solches System ist beispielsweise aus der US 8 915 408 B1 bekannt. An einem Gurt, der über die Schulter der fütternden Person gelegt werden kann, ist ein Flaschenhalter angeordnet, der die Trinkflasche aufnimmt. Der Flaschenhalter wird im Bereich der Brust der fütternden Person platziert. Der Flaschenhalter selbst ist drehbar an dem Gurt befestigt, sodass die Trinkflasche optimal ausgerichtet werden kann. Mit einem Arm wird das Baby gehalten und die Trinkflasche wird zum Baby hin ausgerichtet. Die andere Hand bleibt während der Nahrungsaufnahme frei.

Um den Flaschenhalter in einer bestimmten Drehposition zu halten, ist ein Arretiermechanismus vorgesehen. Der Flaschenhalter weist an der dem Gurt zugewandten Seite eine zahnradförmige Scheibe auf, die in eine entsprechende Öffnung an der Oberfläche des Gurtes eingreift. Die zahnradförmige Scheibe bzw. die Zähne sind aus einem flexiblen Material, sodass die Scheibe einerseits in der Öffnung manuell gedreht werden kann und andererseits ein selbstständiges Drehen der Scheibe in der Öffnung verhindert wird. Das selbstständige Drehen der Scheibe in der Öffnung wird aufgrund der Haftreibung zwischen der Scheibe und der Wandung der Öffnung verhindert.

Nachteilig bei diesem System ist allerdings, dass die Haftreibung bei Verwendung größerer bzw. schwererer Flaschen nicht ausreicht, um ein selbständiges Drehen zu verhindern, da die Haftreibung nicht zu groß sein darf, um auch ein manuelles Drehen der Flaschenaufnahme (etwa zum Ausrichten der Flasche) zu ermöglichen. Ferner hat sich gezeigt, dass die Haftreibung, etwa aufgrund eines Verschleißes der Scheibe, mit der Zeit abnimmt, sodass auch bei Verwendung kleinerer bzw. leichterer Flaschen ein selbstständiges Drehen der Flaschenaufnahme nicht sicher verhindert wird.

Ein weiteres Flaschenhaltesystem ist aus der GB 2 474 895 A bekannt. Der Flaschenhalter wird drehbar an einem Gurt befestigt, sodass die Trinkflasche optimal ausgerichtet werden kann. Dabei umfasst dieses Flaschenhaltesystem ein erstes Verbindungsmittel, das parallel zur Brust der fütternden Person angeordnet ist, eine Drehachse senkrecht zur Ebene des ersten Verbindungsmittels, und ein zweites Verbindungsmittel zur Aufnahme einer Flasche, das mit dem ersten Verbindungsmittel verbunden werden kann. Sind die beiden Verbindungsmittel miteinander verbunden, lässt sich das zweite Verbindungsmittel relativ zum ersten Verbindungsmittel um die Drehachse drehen.

### Aufgabe der Erfindung

Aufgabe der Erfindung ist es daher ein Flaschenhaltersystem bereitzustellen, bei dem einerseits eine Flaschenaufnahme einfach gedreht werden kann, um die Flasche auszurichten, und bei dem andererseits ein selbständiges Drehen der Flaschenaufnahme auch bei schwereren Flaschen oder nach längerer Nutzungsdauer effektiv verhindert wird.

### Erfindungsgemäße Lösung

Gelöst wird diese Aufgabe durch ein Flaschenhaltersystem nach dem unabhängigen Anspruch. Vorteilhafte Ausgestaltungen des Flaschenhaltersystems sind in den abhängigen Ansprüchen angegeben.

Bereitgestellt wird demnach ein Flaschenhaltersystem umfassend eine Basisplatte mit einer Vorderseite und einer Rückseite, einen Flaschenhalter zur Aufnahme einer Flasche, und ein Arretiermittel, wobei
- der Flaschenhalter an der Vorderseite der Basisplatte angeordnet ist und um eine zur Basisplatte senkrechten Drehachse relativ zur Basisplatte drehbar ist,
- das Arretiermittel an der Rückseite der Basisplatte angeordnet ist und mit dem Flaschenhalter gekoppelt ist, wobei das Arretiermittel angepasst ist, den Flaschenhalter in einem vorbestimmten Drehwinkel relativ zur Basisplatte zu arretieren,
- die Basisplatte ein Durchgangsloch aufweist,
- an der der Basisplatte zugewandten Seite des Flaschenhalters ein Verbindungselement angeordnet ist, das durch das Durchgangsloch hindurchgeführt ist, und
- das Verbindungselement an der Rückseite der Basisplatte mit dem Arretiermittel gekoppelt ist,
und wobei an dem Verbindungselement ein Befestigungsmittel lösbar angeordnet ist, mit dem das Arretiermittel an dem Verbindungselement befestigt wird.

Mit dem an der Rückseite der Basisplatte angeordneten Arretiermittel kann der Flaschenhalter einerseits besonders einfach und sicher gegen ein selbstständiges Verdrehen relativ zur Basisplatte gesichert werden. Andererseits kann der Flaschenhalter manuell relativ zur Basisplatte gedreht werden, da die Arretierung einfach gelöst werden kann, etwa weil das Arretiermittel von hinten zugänglich ist. Im Stand der Technik ist die als Arretiermittel vorgesehene Scheibe zwischen der Basisplatte und dem Flaschenhalter angeordnet und von außen nicht zugänglich.

Es hat sich als vorteilhaft herausgestellt, wenn zwischen der Basisplatte und dem Flaschenhalter ein Feststellmittel angeordnet ist, das angepasst ist, das Verbindungselement mit einer Kraft zu beaufschlagen, um
- den Flaschenhalter im arretierten Zustand in einem vorbestimmten Abstand zur Basisplatte zu halten und
- das mit dem Verbindungselement gekoppelte Arretiermittel gegen die Rückseite der Basisplatte zu drücken.

Dadurch kann die Arretierung besonders einfach gelöst werden, indem der Flaschenhalter gegen die Basisplatte gedrückt wird, sodass sich das Arretiermittel an der Rückseite der Basisplatte von der Basisplatte löst. Der Flaschenhalter kann dann einfach gedreht werden. Wird der Flaschenhalter nicht mehr gegen die Basisplatte gedrückt, sorgt die Kraft, mit der das Verbindungselement beaufschlagt wird, dafür, dass das Arretiermittel wieder gegen die Rückseite der Basisplatte gedrückt wird und der Flaschenhalter damit arretiert wird. Die Haftreibung zwischen dem Arretiermittel und der Basisplatte ist hierbei ausreichend, um ein selbstständiges Drehen des Flaschenhalters auch bei schweren Flaschen zu verhindern.

Hierbei kann es vorteilhaft sein, wenn das Feststellmittel ein Federelement, insbesondere eine Schraubendruckfeder, umfasst.

Die Oberfläche der der Basisplatte zugewandten Seite des Arretiermittels kann hinsichtlich ihrer Form zumindest abschnittsweise mit der Oberfläche der Rückseite der Basisplatte korrespondieren. Unregelmäßige Oberflächen, etwa geschwungene, sorgen dafür, dass für ein selbstständiges Drehen des Flaschenhalters eine höhere Kraft aufgewandt werden müsste, da nicht nur die Haftreibung zwischen dem Arretiermittel und der Basisplatte überwunden werden muss, sondern auch die Kraft, mit der das Verbindungselement beaufschlagt wird.

In einer Ausgestaltung der Erfindung kann das Arretiermittel eine Scheibe umfassen, wobei
- an der der Basisplatte zugewandten Oberfläche der Scheibe eine Anzahl von ersten Rastelementen vorgesehen ist,
- an der Rückseite der Basisplatte eine Anzahl von zweiten Rastelementen vorgesehen ist, und
- die ersten Rastelemente in Eingriff mit den zweiten Rastelementen bringbar sind, um den Flaschenhalter in dem vorbestimmten Drehwinkel relativ zur Basisplatte zu arretieren.

Hierdurch wird zwischen der Basisplatte und dem Arretiermittel ein Formschluss hergestellt, sodass der Flaschenhalter nur dann gedreht werden kann, wenn er soweit gegen die Basisplatte gedrückt wird, dass sich der Eingriff der ersten Rastelemente in die zweiten Rastelemente vollständig löst.

Die ersten Rastelemente können Noppen / Zapfen und die zweiten Rastelemente können Vertiefungen umfassen. Alternativ können die zweiten Rastelemente Noppen / Zapfen und die ersten Rastelemente Vertiefungen umfassen. Vorteilhaft ist es, wenn die Noppen / Zapfen mit den Vertiefungen korrespondieren.

Gemäß einer Ausgestaltung der Erfindung ist es vorteilhaft, wenn der an der Rückseite der Basisplatte aus dem Durchgangsloch herausragende Abschnitt des Verbindungselements
- zumindest abschnittsweise einen nicht-kreisförmigen Querschnitt aufweist, und
- mit dem nicht-kreisförmigen Querschnitt aufweisenden Abschnitt in eine in dem Arretiermittel vorgesehene Aussparung / Durchgangsloch eingreift,
wobei die Aussparung / das Durchgangsloch denselben Querschnitt aufweist wie der in die Aussparung / das Durchgangsloch eingreifende Abschnitt des Verbindungselements, um ein Verdrehen des Arretiermittels relativ zum Flaschenhalter zu verhindern.

Das Arretiermittel kann zwischen einer Auskragung des Verbindungselements und dem Befestigungsmittel eingespannt sein. Dadurch wird erreicht, dass beim Drücken des Flaschenhalters die Arretierung unmittelbar, d.h. ohne Spiel, gelöst wird.

Gemäß einer Ausgestaltung der Erfindung kann an der Basisplatte ein Gurt angeordnet sein, wobei das freie Ende des Gurtes optional mit einem Gewicht versehen sein kann. Wird der Gurt über die Schulter gelegt, bewirkt das Gewicht, dass der Gurt aufgrund des Gewichtes der aufgenommenen Flasche nicht nach vorne verrutscht.

### Kurzbeschreibung der Figuren

Einzelheiten und Merkmale der Erfindung sowie konkrete Ausführungsformen der Erfindung ergeben sich aus der nachfolgenden Beschreibung in Verbindung mit der Zeichnung. Es zeigt:
- Fig. 1: ein erfindungsgemäßes Flaschenhaltersystem im bestimmungsgemäßen Gebrauch;
- Fig. 2: ein erfindungsgemäßes Flaschenhaltersystem in zwei perspektivischen Ansichten;
- Fig. 3: ein erfindungsgemäßes Flaschenhaltersystem in einer Ansicht von oben, in einer Ansicht von unten und in einer Seitenansicht;
- Fig. 4: einen Längsschnitt eines erfindungsgemäßen Flaschenhaltersystems; und
- Fig. 5: zwei Explosionsansichten eines erfindungsgemäßen Flaschenhaltersystems.

### Detaillierte Beschreibung der Erfindung

**Fig. 1** zeigt ein erfindungsgemäßes Flaschenhaltersystem 1 im bestimmungsgemäßen Gebrauch, wobei in Abbildung (a) eine ein Baby fütternde Person von vorne und in Abbildung (b) die Person von der Seite gezeigt ist.

Das Flaschenhaltersystem 1 weist hier einen Gurt 60 auf, der aus einem flexiblen Material gefertigt ist. Der Gurt 60 kann über die Schulter der Peron gelegt werden. An dem vorderen Ende des Gurtes 60, d.h. an dem Ende des Gurtes, das sich im Bereich der Brust der Person befindet, ist eine Basisplatte 10 angeordnet. An der Basisplatte 10 ist ein Flaschenhalter 20 angeordnet, mit dem die Trinkflasche aufgenommen wird.

Der Flaschenhalter 20 ist relativ zur Basisplatte 10 drehbar, sodass die in dem Flaschenhalter 20 aufgenommene Flasche von einer "Trinkposition" (wie in Abbildung (a) gezeigt) in eine "Parkposition" (wie in Abbildung (b) gezeigt) gebracht werden kann. Durch die drehbare Anordnung des Flaschenhalters 20 an der Basisplatte 10 kann der Drehwinkel des Flaschenhalters 20 relativ zur Basisplatte 10 beliebig eingestellt werden, sodass die Flasche nicht nur von einer Trinkposition in eine Parkposition gedreht werden kann, sondern insbesondere der Drehwinkel für die Trinkposition individuell eingestellt werden kann. Dadurch kann das Flaschenhaltersystem 1 auch beidseitig verwendet werden, d.h. sowohl über die rechte Schulter als auch über die linke Schulter gelegt werden.

Wie aus Fig. 1 ersichtlich ist, kann die Fütterung des Babys mit einem Arm erfolgen, sodass die zweite Hand frei ist.

An dem freien Endabschnitt 61 des Gurtes 60 kann ein Gewicht angeordnet sein, um ein Verrutschen des Gurtes auf der Schulter weitestgehend zu verhindern, etwa wenn eine schwere Flasche in dem Flaschenhalter 20 aufgenommen wird. Um ein solches Verrutschen zu verhindern, kann alternativ oder zusätzlich die Unterseite des Gurtes, d.h. die dem Körper des Trägers zugewandte Seite des Gurtes 60, jedenfalls im Bereich der Schulter eine rutschhemmende Oberfläche aufweisen. In Fig. 1 weist diese Oberfläche eine geriffelte Struktur auf, die ein Verrutschen verhindert.

**Fig. 2** zeigt ein erfindungsgemäßes Flaschenhaltersystem 1 in zwei perspektivischen Ansichten, wobei in Abbildung (a) die Oberseite und in Abbildung (b) die Unterseite des Flaschenhaltersystems 1 zu sehen ist.

**Fig. 3** zeigt das in Fig. 2 gezeigte Flaschenhaltersystem 1 in einer Ansicht von oben (Abbildung (a)), in einer Ansicht von unten (Abbildung (b)) und in einer Seitenansicht (Abbildung (c)).

Das Flaschenhaltersystem 1 besteht bzw. umfasst im Wesentlichen eine Basisplatte 10, einen Flaschenhalter 20 und ein Arretiermittel 30. Der Flaschenhalter 20 ist an der Vorderseite V der Basisplatte 10 angeordnet. Das Arretiermittel 30 ist hingegen an der Rückseite R der Basisplatte 10 angeordnet.

Die Anordnung des Flaschenhalters 20 und des Arretiermittels 30 an der Basisplatte 10 erfolgt derart, dass der Flaschenhalter 20 mit dem Arretiermittel 30 zusammenwirkt bzw. gekoppelt ist. Dadurch wird erreicht, dass der an der Vorderseite V der Basisplatte 10 angeordnete Flaschenhalter 20 gegen ein selbständiges Verdrehen relativ zur Basisplatte 10 gesichert wird.

Das Arretiermittel 30 selbst ist bei der hier gezeigten Ausgestaltung des erfindungsgemäßen Flaschenhaltersystems 1 als Scheibe ausgestaltet, die mit einer gewissen Kraft F₁ gegen die Rückseite R der Basisplatte 10 gedrückt wird, wie mit Bezug auf Fig. 4 näher beschrieben ist. Durch diese Kraft F₁ wird zwischen der Basisplatte 10 und der Scheibe 30 eine Haftreibung erzeugt, die ausreichend ist, um einem selbstständigen Drehen des Flaschenhalters 20 relativ zur Basisplatte 10 entgegenzuwirken.

Durch Drücken des Flaschenhalters 20 gegen die Basisplatte 10 wird die Scheibe 30 von der Rückseite R der Basisplatte 10 gelöst, sodass der Kraft- bzw. Reibschluss zwischen der Scheibe 30 und der Basisplatte 10 verlorengeht und der Flaschenhalter 20 um die Drehachse DA relativ zur Basisplatte 10 gedreht werden kann (wie in Abbildung (a) der Fig. 3 gezeigt). Je nach konkreter Ausgestaltung des Arretiermittels 30 kann der Flaschenhalter 20 um einen beliebigen Winkel α gedreht werden bzw. in einem beliebigen Winkel α relativ zur Basisplatte 10 arretiert werden. In Abbildung (a) der Fig. 3 ist der Flaschenhalter 20 in zwei verschiedenen Drehwinkeln gezeigt.

**Fig. 4** zeigt einen Längsschnitt eines erfindungsgemäßen Flaschenhaltersystems 1 (in Abbildung (b) in einer perspektivischen Ansicht) und zwei Detailansichten. An der Vorderseite V der Basisplatte 10 ist der Flaschenhalter 20 drehbar um die senkrecht zur Basisplatte verlaufende Drehachse DA angeordnet. An der Rückseite R der Basisplatte 10 ist das Arretiermittel 30 angeordnet, das hier als Scheibe ausgestaltet ist.

An der Rückseite, d.h. an der der Basisplatte 10 zugwandten Seite des Flaschenhalters 20 ist ein Verbindungselement 21 angeordnet, das hier als Verbindungszapfen ausgestaltet ist. Der Flaschenhalter 20 und der Verbindungszapfen 21 können einteilig bzw. einstückig ausgestaltet sein. Aus Produktionsgründen können der Flaschenhalter 20 und der Verbindungszapfen 21 auch zweiteilig ausgestaltet sein. Werden der Flaschenhalter 20 und der Verbindungszapfen 21 zweiteilig hergestellt, dann werden sie fest miteinander verbunden.

Der Verbindungszapfen 21 ragt senkrecht an der Rückseite des Flaschenhalters 20 hervor und greift in ein Durchgangsloch 11 der Basisplatte 10 ein, sodass er an der Rückseite R der Basisplatte 10 hervorsteht.

Bei der hier gezeigten Ausgestaltung des Flaschenhaltersystems 1 weist der Verbindungszapfen 21 zwei Abschnitte 22 und 23 auf. Der Abschnitt 22 ist jener Abschnitt, der durch das Durchgangsloch 11 hindurch geführt ist und an der Rückseite der Basisplatte 10 übersteht. Der Abschnitt 23 ist jener Abschnitt, der an der Vorderseite V der Basisplatte 10 angeordnet ist und lediglich in das Durchgangsloch 11 hineinragt. Das Durchgangsloch 11 der Basisplatte 10 und der Abschnitt 23 des Verbindungszapfens 21 weisen einen kreisförmigen Querschnitt auf, wobei der Außendurchmesser des Verbindungszapfens 21 in etwa gleich groß ist wie der Durchmesser des Durchgangsloches 11.

Zwischen den beiden Abschnitten 22 und 23 ist an dem Verbindungszapfen 21 eine radial umlaufende Auskragung 24 vorgesehen, wobei der Durchmesser des Abschnittes 22 kleiner ist als der Durchmesser des Abschnittes 23. Die Auskragung 24 bildet quasi eine Stufe zwischen den beiden Abschnitten 22 und 23.

Vorteilhaft ist es, wenn der Querschnitt des Abschnittes 22 des Verbindungszapfens 21 nicht kreisförmig ist. Bei der in Fig. 4 gezeigten Ausgestaltung weist der Abschnitt 22 des Verbindungszapfens 21 einen mehreckigen, etwa 8-eckigen Querschnitt auf.

Das Arretiermittel bzw. die Scheibe 30 weist ein Durchgangsloch 33 auf, mit dem die Scheibe auf den Abschnitt 22 des Verbindungszapfens 21 aufgeschoben wird. Vorteilhaft ist es hierbei, wenn das Durchgangsloch 33 einen Querschnitt aufweist, der mit dem Querschnitt des Abschnittes 22 des Verbindungszapfens 21 korrespondiert. Dadurch wird ein Drehen der Scheibe 30 relativ zum Abschnitt 22 des Verbindungszapfens 21 verhindert.

Die Scheibe 30 wird so weit auf den Verbindungszapfen 21 aufgeschoben, bis sie auf der Auskragung 24 des Verbindungszapfens 21 aufliegt. Anschließend wird an dem an der Scheibe 30 überstehenden Abschnitt des Verbindungszapfens 21 ein Befestigungsmittel 50 angebracht, das ein axiales Bewegen der Scheibe 30 relativ zum Verbindungszapfen 21 verhindert. Vorteilhaft ist es, wenn mit dem Befestigungsmittel 50 die Scheibe 30 fest zwischen dem Befestigungsmittel 50 und der Auskragung 24 des Verbindungszapfens 21 eingespannt wird.

Das Befestigungsmittel 50 ist hier als eine Art Stecker ausgestaltet, der in eine Aussparung des Verbindungszapfens 21 eingeschoben wird. Alternativ können auch ein Sicherungsring oder ähnliche geeignete Mittel zum Sichern des Befestigungsmittels 50 an dem Verbindungszapfens 21 vorgesehen sein.

In Fig. 4 ist auch eine alternative Ausgestaltung des Verbindungszapfens 21 gezeigt, wobei der an dem Arretiermittel bzw. an der Scheibe 30 überstehende Abschnitt 22b als Schraubengewinde ausgestaltet ist, an dem eine hier gestrichelt gezeigte Mutter 50 als Befestigungsmittel angebracht werden kann. Der in dem Durchgangsloch 33 der Scheibe 30 angeordnete Abschnitt 22a des Verbindungszapfens 21 weist auch hier keinen kreisförmigen Querschnitt auf, wobei das Durchgangsloch 33 der Scheibe 30 mit dem Querschnitt des Abschnittes 22a korrespondiert.

An der Vorderseite der Basisplatte 10 und zwischen dem Flaschenhalter 20 und der Basisplatte 10 sind Feststellmittel 40 vorgesehen, mit denen der Flaschenhalter 20 mit einer Kraft F₁ von der Basisplatte 10 weggedrückt wird, sodass sich zwischen dem Flaschenhalter 20 und der Basisplatte 10 ein Spalt mit dem Abstand d bildet. Als Feststellmittel 40 können etwa Schraubendruckfedern vorgesehen sein, die an dem Verbindungszapfens 21 angeordnet sind.

Die Kraft F₁ bewirkt, dass die Scheibe 30 mit einer entsprechenden Kraft gegen die Rückseite der Basisplatte 10 gedrückt wird. Die dadurch bewirkte Haftreibung zwischen der Scheibe 30 und der Basisplatte 10 gewährleistet, dass sich der Flaschenhalter 20 auch mit schweren Flaschen nicht selbstständig um die Drehachse DA dreht.

Um den Flaschenhalter 20 manuell um die Drehachse DA drehen zu können, etwa um die in dem Flaschenhalter 20 aufgenommene Flasche auszurichten, kann der Flaschenhalter 20 mit einer Kraft F₂ gegen die Basisplatte 10 gedrückt werden. Dadurch verringert sich der Abstand d zwischen dem Flaschenhalter 20 und der Basisplatte 10. Gleichzeitig löst sich die Scheibe 30 von der Rückseite der Basisplatte 10, sodass die Haftreibung zwischen der Scheibe 30 und der Basisplatte 10 aufgehoben wird. Der Flaschenhalter 20 kann nun (während er gedrückt wird) um die Drehachse DA gedreht werden. Nach Erreichen des gewünschten Drehwinkels α wird der Flaschenhalter 20 losgelassen, sodass aufgrund der Kraft F₁ die Scheibe 30 wieder gegen die Basisplatte 10 gedrückt wird und den Flaschenhalter 20 bei dem eingestellten Drehwinkel arretiert.

In einer bevorzugten Ausgestaltung des erfindungsgemäßen Flaschenhaltersystems 1 kann die der Basisplatte 10 zugewandte Seite der Scheibe 30 eine nicht plane Oberfläche aufweisen, wobei die Rückseite der Basisplatte 10 eine dazu korrespondierende Oberfläche aufweist. Dadurch kann noch besser gewährleistet werden, dass sich die Scheibe 30 - und damit auch der Flaschenhalter 20 - nicht selbstständig um die Drehachse DA drehen. Denn bei dieser Ausgestaltung müsste hierzu nicht nur die Haftreibung zwischen der Scheibe 30 und der Basisplatte 10 überwunden werden, sondern auch der Formschluss zwischen der Scheibe 30 und der Basisplatte 10, was nur durch ein Drücken des Flaschenhalter 20 gegen die Basisplatte 10 möglich ist.

Bei der hier gezeigten Ausgestaltung der Erfindung sind an der der Basisplatte 10 zugewandten Seite der Scheibe 30 eine Anzahl von Noppen 31 vorgesehen, die mit einer Anzahl von an der Rückseite der Basisplatte 10 ausgebildeten Vertiefungen 32 korrespondieren. Im arretierten Zustand greifen diese Noppen 31 in die entsprechenden Vertiefungen 32 ein und verhindern so ein selbstständiges Drehen der Scheibe 30 um die Drehachse DA relativ zur Basisplatte 10. Durch Drücken des Flaschenhalters 20 mit einer Kraft F₂ gegen die Basisplatte 10 werden die Noppen 31 aus den Vertiefungen 32 herausbewegt, sodass die Scheibe 30 dann gedreht werden kann. Die Noppen und die Vertiefungen sind in Umfangsrichtung gleichmäßig verteilt angeordnet, sodass die Noppen 31 nach einer Drehung der Scheibe 30 um einen Winkel α wieder in Vertiefungen 32 eingreifen können. Je mehr Noppen bzw. Vertiefungen vorgesehen sind, umso mehr unterschiedliche Drehwinkel können eingestellt werden, bei denen der Flaschenhalter 20 arretiert werden kann.

**Fig. 5** zeigt ein erfindungsgemäßes Flaschenhaltersystem 1 in einer Explosionsansicht (in Abbildung (a) von schräg oben und in Abbildung (b) von schräg unten). Von oben werden der Flaschenhalter 20 und das Feststellmittel 40 an der Basisplatte 10 angeordnet, wobei das Verbindungselement 21 des Flaschenhalters 20 durch das Durchgangsloch 11 der Basisplatte 10 hindurchgeschoben wird. Von unten wird die Scheibe 30 auf den an der Unterseite der Basisplatte 10 hervorstehenden Abschnitt des Verbindungselements 21 aufgeschoben und mit einem Befestigungsmittel 30 an dem Verbindungselement 21 befestigt.

### Bezugszeichen:

- 1: Flaschenhaltersystem
- 10: Basisplatte des Flaschenhaltersystems 10
- 11: Durchgangsloch in der Basisplatte
- 20: Flaschenhalter des Flaschenhaltersystems 10
- 21: Verbindungselement des Flaschenhalters 20, z.B. Verbindungszapfen
- 22, 23: Abschnitte des Verbindungselements 20
- 22a, 22b: Abschnitte des Abschnittes 22
- 24: Auskragung am Verbindungselement 21
- 30: Arretiermittel des Flaschenhaltersystems 10, z.B. eine Arretierplatte
- 31: erste Rastelemente des Arretiermittels 30, z.B. Noppen
- 32: zweite Rastelemente der Basisplatte 10, z.B. Vertiefungen
- 33: Durchgangsloch / Aussparung in dem Arretiermittel 30
- 40: Feststellmittel, z.B. eine Feder, insbesondere Schraubendruckfeder
- 50: Befestigungsmittel
- 60: Gurt aus flexiblem Material, z.B. Gummi
- 61: Endabschnitt des Gurtes 60, z.B. mit einem Gewicht beschwert
- d: Abstand zwischen der Basisplatte 10 und dem Flaschenhalter 20
- DA: Drehachse
- F₁: Kraft des Feststellmittels 40
- F₂: Kraft gegen den Flaschenhalter 20 (Druckkraft)
- R: Rückseite der Basisplatte 10
- V: Vorderseite der Basisplatte 10

## Patentansprüche

1. Flaschenhaltersystem (1) umfassend eine Basisplatte (10) mit einer Vorderseite (V) und einer Rückseite (R), einen Flaschenhalter (20) zur Aufnahme einer Flasche, und ein Arretiermittel (30), wobei
- der Flaschenhalter (20) an der Vorderseite (V) der Basisplatte (10) angeordnet ist und um eine zur Basisplatte (10) senkrechten Drehachse (DA) relativ zur Basisplatte (10) drehbar ist,
- das Arretiermittel (30) an der Rückseite (R) der Basisplatte (10) angeordnet ist und mit dem Flaschenhalter (20) gekoppelt ist, wobei das Arretiermittel (30) angepasst ist, den Flaschenhalter (20) in einem vorbestimmten Drehwinkel (a) relativ zur Basisplatte (10) zu arretieren,
- die Basisplatte (10) ein Durchgangsloch (11) aufweist,
- an der der Basisplatte (10) zugewandten Seite des Flaschenhalters (20) ein Verbindungselement (21) angeordnet ist, das durch das Durchgangsloch (11) hindurchgeführt ist, und
- das Verbindungselement (21) an der Rückseite (R) der Basisplatte (10) mit dem Arretiermittel (30) gekoppelt ist,
**dadurch gekennzeichnet, dass**
an dem Verbindungselement (21) ein Befestigungsmittel (50) lösbar angeordnet ist, mit dem das Arretiermittel (30) an dem Verbindungselement (21) befestigt wird.

2. Flaschenhaltersystem nach dem vorhergehenden Anspruch, wobei zwischen der Basisplatte (10) und dem Flaschenhalter (20) ein Feststellmittel (40) angeordnet ist, das angepasst ist, das Verbindungselement (21) mit einer Kraft (F₁) zu beaufschlagen, um
- den Flaschenhalter (20) im arretierten Zustand in einem vorbestimmten Abstand (d) zur Basisplatte (10) zu halten und
- das mit dem Verbindungselement (21) gekoppelte Arretiermittel (30) gegen die Rückseite (R) der Basisplatte (10) zu drücken.

3. Flaschenhaltersystem nach dem vorhergehenden Anspruch, wobei das Feststellmittel (40) ein Federelement, insbesondere eine Schraubendruckfeder umfasst.

4. Flaschenhaltersystem nach einem der vorhergehenden Ansprüche, wobei die Oberfläche der der Basisplatte (10) zugewandten Seite des Arretiermittels (30) hinsichtlich ihrer Form zumindest abschnittsweise mit der Oberfläche der Rückseite (R) der Basisplatte (10) korrespondiert.

5. Flaschenhaltersystem nach einem der vorhergehenden Ansprüche, wobei das Arretiermittel (30) eine Scheibe umfasst, wobei
- an der der Basisplatte (10) zugewandten Oberfläche der Scheibe (30) eine Anzahl von ersten Rastelementen (31) vorgesehen sind,
- an Rückseite (R) der Basisplatte (10) eine Anzahl von zweiten Rastelementen (32) vorgesehen sind, und
- die ersten Rastelemente (31) in Eingriff mit den zweiten Rastelementen (32) bringbar sind, um den Flaschenhalter (20) in dem vorbestimmten Drehwinkel (a) relativ zur Basisplatte (10) zu arretieren.

6. Flaschenhaltersystem nach dem vorhergehenden Anspruch, wobei die ersten Rastelemente (31) Noppen / Zapfen umfassen und die zweiten Rastelemente (32) Vertiefungen umfassen.

7. Flaschenhaltersystem nach einem der vorhergehenden Ansprüche, wobei der an der Rückseite (R) der Basisplatte (10) aus dem Durchgangsloch (11) herausragende Abschnitt des Verbindungselements (21)
- zumindest abschnittsweise einen nicht-kreisförmigen Querschnitt aufweist, und
- mit dem nicht-kreisförmigen Querschnitt aufweisenden Abschnitt (22) in eine in dem Arretiermittel (30) vorgesehene Aussparung / Durchgangsloch (33) eingreift,
wobei die Aussparung / das Durchgangsloch (33) denselben Querschnitt aufweist wie der in die Aussparung / Durchgangsloch (33) eingreifende Abschnitt des Verbindungselements (21), um ein Verdrehen des Arretiermittels (30) relativ zum Flaschenhalter (20) zu verhindern.

8. Flaschenhaltersystem nach einem der vorhergehenden Ansprüche, wobei das Arretiermittel (30) zwischen einer Auskragung (24) des Verbindungselements (21) und dem Befestigungsmittel (50) eingespannt ist.

9. Flaschenhaltersystem nach einem der vorhergehenden Ansprüche, wobei an der Basisplatte (10) ein Gurt (60) angeordnet ist, wobei das freie Ende (61) des Gurtes optional mit einem Gewicht versehen ist.

## Claims

1. Bottle holder system (1) comprising a base plate (10) having a front side (V) and a rear side (R), a bottle holder (20) for receiving a bottle, and a locking means (30),
- the bottle holder (20) being arranged on the front side (V) of the base plate (10) and being rotatable relative to the base plate (10) about an axis of rotation (DA) that is perpendicular to the base plate (10),
- the locking means (30) being arranged on the rear side (R) of the base plate (10) and being coupled to the bottle holder (20), the locking means (30) being adapted to lock the bottle holder (20) at a predetermined angle of rotation (a) relative to the base plate (10),
- the base plate (10) having a through-hole (11),
- a connecting element (21) being arranged on the side of the bottle holder (20) facing the base plate (10), which connecting element is passed through the through-hole (11), and
- the connecting element (21) being coupled to the locking means (30) on the rear side (R) of the base plate (10),
**characterized in that** a fastening means (50) is detachably arranged on the connecting element (21), by means of which fastening means the locking means (30) is fastened to the connecting element (21).

2. Bottle holder system according to the preceding claim, wherein a securing means (40) is arranged between the base plate (10) and the bottle holder (20), which securing means is adapted to apply a force (F₁) to the connecting element (21) in order to
- hold the bottle holder (20) in the locked state at a predetermined distance (d) from the base plate (10) and
- press the locking means (30) coupled to the connecting element (21) against the rear side (R) of the base plate (10).

3. Bottle holder system according to the preceding claim, wherein the securing means (40) comprises a spring element, in particular a helical compression spring.

4. Bottle holder system according to any of the preceding claims, wherein the shape of the surface of the side of the locking means (30) facing the base plate (10) corresponds at least in portions to the shape of the surface of the rear side (R) of the base plate (10).

5. Bottle holder system according to any of the preceding claims, wherein the locking means (30) comprises a disk, wherein
- a number of first latching elements (31) are provided on the surface of the disk (30) facing the base plate (10),
- a number of second latching elements (32) are provided on the rear side (R) of the base plate (10), and
- the first latching elements (31) can be brought into engagement with the second latching elements (32) in order to lock the bottle holder (20) at the predetermined angle of rotation (a) relative to the base plate (10).

6. Bottle holder system according to the preceding claim, wherein the first latching elements (31) comprise knobs / pegs and the second latching elements (32) comprise recesses.

7. Bottle holder system according to any of the preceding claims, wherein the portion of the connecting element (21) protruding from the through-hole (11) on the rear side (R) of the base plate (10)
- has a non-circular cross-section at least in portions, and
- engages, by means of the portion (22) having a non-circular cross-section, in an opening / through-hole (33) provided in the locking means (30),
wherein the opening / the through-hole (33) has the same cross-section as the portion of the connecting element (21) engaging in the opening / through-hole (33), in order to prevent the locking means (30) from rotating relative to the bottle holder (20).

8. Bottle holder system according to any of the preceding claims, wherein the locking means (30) is clamped between a projection (24) of the connecting element (21) and the fastening means (50).

9. Bottle holder system according to any of the preceding claims, wherein a strap (60) is arranged on the base plate (10), wherein the free end (61) of the strap is optionally provided with a weight.

## Revendications

1. Système de porte-bouteille (1) comprenant une plaque de base (10) comportant une face avant (V) et une face arrière (R), un porte-bouteille (20) servant à recevoir une bouteille et un moyen de blocage (30),
- le porte-bouteille (20) étant disposé sur la face avant (V) de la plaque de base (10) et pouvant tourner par rapport à la plaque de base (10) autour d'un axe de rotation (DA) perpendiculaire à la plaque de base (10),
- le moyen de blocage (30) étant disposé sur la face arrière (R) de la plaque de base (10) et étant accouplé au porte-bouteille (20), le moyen de blocage (30) étant adapté pour bloquer le porte-bouteille (20) à un angle de rotation prédéterminé (a) par rapport à la plaque de base (10),
- la plaque de base (10) présentant un trou traversant (11),
- un élément de liaison (21) étant disposé sur la face du porte-bouteille (20) tournée vers la plaque de base (10) et étant guidé à travers le trou traversant (11), et
- l'élément de liaison (21) étant accouplé au moyen de blocage (30) sur la face arrière (R) de la plaque de base (10),
**caractérisé en ce**
**qu'**un moyen de fixation (50), au moyen duquel le moyen de blocage (30) est fixé à l'élément de liaison (21), est disposé de manière amovible sur l'élément de liaison (21).

2. Système de porte-bouteille selon la revendication précédente, dans lequel un moyen d'arrêt (40) est disposé entre la plaque de base (10) et le porte-bouteille (20), lequel moyen d'arrêt est adapté pour appliquer une force (F₁) à l'élément de liaison (21) pour
- maintenir le porte-bouteille (20) dans l'état bloqué à une distance prédéterminée (d) de la plaque de base (10), et
- presser le moyen de blocage (30) accouplé à l'élément de liaison (21) contre la face arrière (R) de la plaque de base (10).

3. Système de porte-bouteille selon la revendication précédente, dans lequel le moyen d'arrêt (40) comprend un élément de ressort, en particulier un ressort de compression hélicoïdal.

4. Système de porte-bouteille selon l'une des revendications précédentes, dans lequel la surface de la face du moyen de blocage (30) tournée vers la plaque de base (10) correspond en termes de forme, au moins en sections, à la surface de la face arrière (R) de la plaque de base (10).

5. Système de porte-bouteille selon l'une des revendications précédentes, dans lequel le moyen de blocage (30) comprend un disque,
- un certain nombre de premiers éléments de verrouillage (31) étant prévus sur la surface du disque (30) tournée vers la plaque de base (10),
- un certain nombre de seconds éléments de verrouillage (32) étant prévus sur la face arrière (R) de la plaque de base (10), et
- les premiers éléments de verrouillage (31) pouvant venir en prise avec les seconds éléments de verrouillage (32) afin de bloquer le porte-bouteille (20) à l'angle de rotation prédéterminé (a) par rapport à la plaque de base (10).

6. Système de porte-bouteille selon la revendication précédente, dans lequel les premiers éléments de verrouillage (31) comprennent des boutons/tenons et les seconds éléments de verrouillage (32) comprennent des cavités.

7. Système de porte-bouteille selon l'une des revendications précédentes, dans lequel la section de l'élément de liaison (21) faisant saillie à partir du trou traversant (11), sur la face arrière (R) de la plaque de base (10),
- présente, au moins en sections, une section transversale non circulaire, et
- vient en prise avec la section (22) présentant la section transversale non circulaire
dans un évidement/trou traversant (33) prévu dans le moyen de blocage (30), l'évidement/le trou traversant (33) présentant la même section transversale que la section de l'élément de liaison (21) venant en prise dans l'évidement/le trou traversant (33), afin d'empêcher la rotation du moyen de blocage (30) par rapport au porte-bouteille (20).

8. Système de porte-bouteille selon l'une des revendications précédentes, dans lequel le moyen de blocage (30) est serré entre une saillie (24) de l'élément de liaison (21) et le moyen de fixation (50).

9. Système de porte-bouteille selon l'une des revendications précédentes, dans lequel une sangle (60) est disposée sur la plaque de base (10), l'extrémité libre (61) de la sangle étant éventuellement pourvue d'un poids.
